# EUROPÄISCHE PATENTSCHRIFT

(11) **EP 0 115 605 B1**
(45) Veröffentlichungstag und Bekanntmachung des Hinweises auf die Patenterteilung: **26.10.1988**
(21) Anmeldenummer: 83112552.1
(22) Anmeldetag: 14.12.1983
(51) Int. Cl.: A47F 7/00

(54) **Schauwand**
Display window
Vitrine

(30) Priorität: 10.02.1983 DE 8303673 U
(43) Veröffentlichungstag der Anmeldung: 15.08.1984
(73) Patentinhaber: Kruchen GmbH, D-48291 Telgte (DE)
(72) Erfinder: Kruchen, Ernst, D-4404 Telgte (DE)
(74) Vertreter: Patentanwälte

(56) Entgegenhaltungen:
- EP-A- 0 039 833
- DE-A- 2 914 070
- DE-C- 893 885
- FR-A- 2 233 913

## Beschreibung

Die Erfindung betrifft eine Schauwand zur Präsentation von Federn und/oder Daunen, bei welcher zur Aufnahme unterschiedlicher Feder- und/ oder Daunensorten in einem Rahmen zur Schauseite hin durchsichtige Behälter angeordnet sind, die auf ihrer Oberseite eine lichtdurchlässige Abdeckung und darauf einen Leuchtkasten tragen.

Durch die EP-A-0 039 833 ist ein Demonstrationsständer gemäss dem Oberbegriff des Anspruches 1 zur Präsentation von Federn und Daunen und von mit diesem gefüllten Kissen bekannt. Bei diesem Demonstrationsständer werden die Federn und Daunen in vertikal verlaufenden, rohrförmigen, durchsichtigen Behältern gezeigt, die zu einer Gruppe zusammengefasst auf einem Gestell angeordnet sind. Die Anordnung der Behälter ist dabei so, dass sie teils neben- und teils hintereinander stehen, so dass eine vergleichende Betrachtung aller Federn oder Daunen aus einer Blickrichtung nicht möglich ist. Da nur ein einzelner Leuchtkasten für alle Behälter vorgesehen ist, ist die Lichtverteilung auf die Behälter ungleichmässig, was zu Verfälschungen der für den Betrachter sichtbaren äusseren Erscheinungsbilder der verschiedenen Feder- bzw. Daunensorten führt. Durch die Wölbung der Behälterwandung erscheinen die Federn und Daunen zudem leicht verzerrt. Ausserdem ist die Zahl der Behälter sehr begrenzt, da bei Vergrösserung der Zahl über z. B. fünf Behälter hinaus die Unübersichtlichkeit noch grösser und der Ständer unpraktikabel sperrig würde. Sein Anwendungsgebiet ist das Einzelhandelsgeschäft, in welchem Federn und Betten verkauft werden und in welchem einzelne Kunden zu beraten sind, was eine leichte Transportierbarkeit und kompakte Bauform des Ständers voraussetzt.

Der Erfindung liegt die Aufgabe zugrunde, eine werbewirksame Schauwand zu schaffen, durch die Kaufinteressenten über die Qualität und Beschaffenheit von unterschiedlichem Federmaterial auf einfache Weise informiert werden können.

Diese Aufgabe wird erfindungsgemäss durch eine Schauwand der eingangs genannten Art gelöst, welche dadurch gekennzeichnet ist, dass die Behälter in Reihe nebeneinander angeordnet und zur Schauseite ebenflächig ausgebildet sind, dass der Behälterquerschnitt einem gleichschenkligen Dreieck entspricht, dessen Basis zur Schauseite hin gerichtet ist, dass auf jedem Behälter ein Leuchtkasten und zwischen Behälteroberseite und Leuchtkasten jeweils eine lichtdurchlässige Abdeckung angeordnet ist.

Die Schauwand ermöglicht es, Kunden verschiedene Feder- und Daunensorten anschaulich nebeneinander vorzuführen. Zudem wird aufgrund der grossflächigen Präsentation der Federware in den individuell beleuchteten Behältern ein besonders werbewirksamer Effekt erzielt. Die Schauwand erleichtert dem Kunden durch die ebenflächige Ausbildung der Behälter auf der Schauseite die Begutachtung der unterschiedlichen Federqualitäten, da eine unverzerrte Betrachtung möglich ist. Für die Aufnahme der Federn und Daunen werden prismenförmige Behälter eingesetzt, deren Querschnitt einem gleichschenkligen Dreieck entspricht, wobei die Basisfläche zur Schauseite hin gerichtet ist. Wichtig ist, dass diese Behälter dem Kunden nicht nur eine flächige Darbietung der Federn und Daunen, sondern auch einen Eindruck über die Packung der Federn in einer dickeren Schicht vermitteln, ohne dass hierzu viel Federmaterial eingesetzt werden muss.

Die Schauwand bietet in weiterer Ausgestaltung dem Kunden auch die Möglichkeit, die Qualität der einzelnen Feder- oder Daunensorten zu erfühlen. Hierzu weist jeder Behälter auf der ebenflächigen Behältervorderseite oberhalb der Daunenpakkung eine Öffnung auf, die durch eine Klappe aus durchsichtigem Material verschliessbar ist.

Weitere vorteilhafte Ausbildungen der Schauwand sind in den abhängigen Ansprüchen 3 und 4 angegeben und werden anhand der folgenden Beschreibung einer Zeichnung eines Ausführungsbeispiels näher erläutert. Es zeigen:
Figur 1 eine Aufsicht auf eine Schauwand,
Figur 2 eine Ansicht eines federgefüllten Behälters der Schauwand gemäss Figur 1,
Figur 3 einen Längsschnitt durch den Behälter der Figur 2 und
Figur 4 eine Sicht auf die Oberseite der Schauwand im Bereich eines Behälters.

Gemäss Figur 1 weist die Schauwand 1 einen Rahmen 2 auf, in dem in einer Reihe nebeneinander mehrere Behälter 3 angeordnet sind.

Die Behälter 3, die prismenförmig gestaltet sind, sind so ausgerichtet, dass eine ihrer ebenen Seitenflächen, und zwar die Basisfläche zur Schauseite hin gerichtet ist. Diese ebenen Flächen bilden den vorderen Abschluss der Schauwand.

Wie die Figuren 2 und 3 zeigen, können die Behälter 3 bis zu einer Öffnung 4 auf ihrer flachen Vorderseite mit Federn oder Daunen unterschiedlicher Qualität gefüllt werden. Die Öffnung 4 befindet sich in bequemer Greifhöhe und ist normalerweise von einer am oberen Rand der Öffnung angelenkten Klappe 5 verschlossen. Zur Begutachtung der Federnqualität kann die Klappe 5 verschwenkt und Federn aus dem Behälter 3 entnommen werden. Behälter 3 und Klappe 5 bestehen aus durchsichtigem Material, zum Beispiel Plexiglas, so dass eine ungehinderte Sichtprüfung des Federmaterials erfolgen kann.

Auf die Oberseite der Behälter 3 ist jeweils ein Leuchtkasten 6 aufgesetzt, der innen eine Lichtquelle 7 enthält. Der Querschnitt des Leuchtkastens 6 entspricht dem Behälterquerschnitt, so dass die Behälter 3 optisch durch die Lichtkästen 5 verlängert werden. Die Seitenflächen der Leuchtkästen 6, die auch aus Plexiglas aufgebaut sind, sind mit einem lichtundurchlässigen, dekorativen Anstrich versehen. Licht von der Lichtquelle 7 im Leuchtkasten 6 fällt durch eine lichtdurchlässige Abdeckung 8, die zwischen Behälteroberseite und Lichtkasten 6 angeordnet ist, auf die Federfüllung des Behälters 3.

Der Rahmen 2, in dem die Behälter 3 angeordnet sind, weist eine Fussplatte 9 und eine Kopfplatte 10, die parallel zueinander verlaufen, auf. In der Fussplatte 9 und der Kopfplatte 10 sind jeweils einander gegenüberliegend Aussparungen 11 eingebracht, in die die Behälter 3 mit ihrer Unterseite bzw. die Oberseite der Lichtkästen 6 eingesetzt sind. Eine U-Profilleiste 12 an der Vorderkante der Kopfplatte 10 verstärkt die Rahmenkonstruktion. Die Profilleiste 12 dient ferner als Führung für die Verkabelung der Lichtquellen 7. Von der Profilleiste 12 zweigen im Bereich der Aussparungen 11 für die Oberseiten der Leuchtkästen 6 Stege 13 ab, die als Halterung für die Lichtquellen 7 dienen.

## Patentansprüche

1. Schauwand (1) zur Präsentation von Federn und/oder Daunen, bei welcher zur Aufnahme unterschiedlicher Feder- und/oder Daunensorten in einem Rahmen (2) zur Schauseite hin durchsichtige Behälter (3) angeordnet sind, die auf ihrer Oberseite eine lichtdurchlässige Abdeckung (8) und darauf einen Leuchtkasten (6) tragen, dadurch gekennzeichnet, dass die Behälter (3) in Reihe nebeneinander angeordnet und zur Schauseite ebenflächig ausgebildet sind, dass der Behälterquerschnitt einem gleichschenkligen Dreieck entspricht, dessen Basis zur Schauseite hin gerichtet ist, dass auf jedem Behälter (3) ein Leuchtkasten (6) und zwischen Behälteroberseite und Leuchtkasten (6) jeweils eine lichtdurchlässige Abdeckung (8) angeordnet ist.

2. Schauwand nach Anspruch 1, gekennzeichnet durch eine Öffnung (4) in der ebenflächigen Behältervorderseite, die durch eine Klappe (5) aus durchsichtigem Material verschliessbar ist.

3. Schauwand nach den Ansprüchen 1 und 2, dadurch gekennzeichnet, dass der Rahmen (2) eine Fussplatte (9) und eine Kopfplatte (10) aufweist, in die jeweils einander gegenüberliegend Aussparungen (11) zur Aufnahme der Behälterunterseiten und der Oberseiten der Leuchtkästen (6) eingebracht sind.

4. Schauwand nach Anspruch 3, gekennzeichnet durch eine U-Profilleiste (12) an der Vorderkante der Kopfplatte (10), von der im Bereich der Dreiecksaussparungen (11) Stege (13) zur Halterung der Lichtquellen (7) der Leuchtkästen (6) ausgehen.

## Claims

1. A display window (1) (or showcase) for the presentation of feathers and/or downs, in which receptacles (3) being transparent to the viewing side are arranged within a frame (2) for receiving various types (or qualities) of feathers and/or downs, which receptacles each carry on their upper sides a light-transmissive cover (8) and an illumination box (6) thereon, characterized in that the receptacles (3) are disposed in serial side-by- side relationship and formed with a plane surface facing the viewing side; that the cross-section of the receptacles corresponds to an isosceles triangle the base line of which faces the viewing side; that an illumination box (6) is disposed on each receptacle (3), and a light-transmittive cover (8) is provided between the upper side of each receptacle and each illumination box (6).

2. The display window according to claim 1, characterized by an opening (4) in the plane- surface front side of the receptacle, which opening is adapted to be closed by a lid (5) formed of transparent material.

3. The display window according to claims 1 and 2, characterized in that the frame (2) comprises a base plate (9) and a head plate (10), which plates have each formed therein opposing apertures (11) for receiving the lower sides (bottoms) of the receptacles and the upper sides of the illumination boxes (6), respectively.

4. The display window according to claim 3, characterized by a U-shaped section bar (12) on the front edge of the head plate (10), with legs (13) for mounting the light sources (7) of the illumination boxes (6) projecting from said bar in the region of the triangular apertures (11).

## Revendications

1. Vitrine (1) pour la présentation de plumes et/ou de duvets, dans laquelle pour recevoir différentes sortes de plumes et/ou de duvets, des réservoirs (3) transparents sur leur face visible sont disposés dans un châssis (2), lesdits réservoirs supportant sur leur face supérieure un couvercle translucide (8) et sur ce dernier une boîte à lampes (6), caractérisée en ce que les réservoirs (3) sont disposés en rangée, les uns à côté des autres, et constituent côté face visible, une surface plane; en ce que la section des réservoirs correspond à un triangle équilatéral dont la base est dirigée vers la face visible; et en ce qu'une boîte à lampes (6) est disposée sur chaque réservoir (3) et qu'un couvercle translucide (8) est disposé entre la surface supérieure de chaque réservoir et la bôite à lampe (6) correspondante.

2. Vitrine selon la revendication 1 caractérisée par une ouverture (4) dans les faces avants planes des réservoirs qui peut être fermée par une trappe (5) en matière transparente.

3. Vitrine selon les revendications 1 et 2 caractérisée en ce que le châssis (2) présente une plaque de socle (9) et une plaque de couverture (10) dans lesquelles sont ménagés des évidements (11) se faisant face, lesdits évidements étant destinés à recevoir les faces inférieures des réservoirs et les faces supérieures des boîtes à lampes (6).

4. Vitrine selon la revendication 3 caractérisée par un profilé en U (12) sur l'arête frontale de la plaque de couverture (10) duquel partent, dans la région des évidements triangulaires (11), des traverses (13) destinées à supporter les sources de lumière (7) des boîtes à lampes (6).
